# EUROPÄISCHE PATENTSCHRIFT

(11) **EP 2 134 608 B1**
(45) Veröffentlichungstag und Bekanntmachung des Hinweises auf die Patenterteilung: **02.11.2011**
(21) Anmeldenummer: 09722627.8
(22) Anmeldetag: 18.03.2009
(51) Int. Cl.: B65B 27/12, B65B 9/13, B65B 11/58

(54) **VERPACKUNGSEINRICHTUNG UND VERPACKUNGSVERFAHREN**
PACKAGING DEVICE AND PACKAGING METHOD
DISPOSITIF D'EMBALLAGE ET PROCÉDÉ D'EMBALLAGE

(30) Priorität: 18.03.2008 DE 202008003760 U
(43) Veröffentlichungstag der Anmeldung: 23.12.2009
(73) Patentinhaber: AUTEFA automation GmbH, 86316 Friedberg (DE)
(72) Erfinder: FALISE, Dirk, 86916 Kaufering (DE); SAUERWEIN, Norbert, 86169 Augsburg (DE)
(74) Vertreter: Ernicke, Klaus Stefan
(86) Internationale Anmeldenummer: PCT/EP2009/002004
(87) Internationale Veröffentlichungsnummer: WO 2009/115314

(56) Entgegenhaltungen:
- EP-A- 0 344 815
- EP-A- 0 695 690
- WO-A-2005/042346
- DE-A1- 1 951 113
- DE-A1- 3 941 139
- DE-U1- 29 517 428
- US-A- 3 961 459

## Beschreibung

Die Erfindung betrifft eine Ballenpressanlage mit einer Verpackungseinrichtung und ein Verpackungsverfahren mit den Merkmalen im Oberbegriff des Verfahrens- und Vorrichtungshauptanspruchs.

Aus der WO 88/09748 A1 und der DE 40 15 642 A1 ist es bekannt, einen Pressballen innerhalb einer Ballenpresse zu verpacken und durch Umreifungen zu fixieren. Die Verpackung besteht aus einer Bodenfolie und einer Deckfolie, die um den Ballen geschlagen und angelegt werden. Zusätzlich kann noch eine Bauchbinde angebracht werden. Diese Folienverpackung befindet sich i.d.R. unter der Umreifung. Die Verpackung und die Umreifung werden zu einem Zeitpunkt angebracht, an dem der Pressballen noch von den unter einem sehr hohen Druck von z.B. mehreren hundert Tonnen zwischen Pressstempeln eingespannt ist. Derartige Pressballen haben eine sehr hohe Verdichtung und neigen nach der Entlastung zum Ausdehnen. Die Verpackung und die Fixierung müssen entsprechend stabil sein.

Aus der DE 19 51 113 A1 ist es bekannt, die vorgenannte Folienverpackung mit zwei oder drei Folien durch zwei Säcke aus einem biegsamen und schweißbaren Kunststoff zu ersetzen. Hierbei wird das Ballenmaterial in die übereinander gestülpten Säcke eingebracht und in den Säcken mit hohem Druck verdichtet. An den Überlappungsstellen im Bereich des unteren Pressstempels werden die Säcke verschweißt. Anschließend werden der Pressballen und die Sackverpackung umreift. Auch hier muss die Verpackung innerhalb der Ballenpresse stattfinden. Die Säcke sind an die Ballenform angepasst und bestehen aus einem biegeelastischen und zugfesten Material, wobei für den Einfüll- und Pressvorgang der eine Sack mit Druckluft aufgeblasen werden muss.

Die DE 295 17 428 U1 zeigt ebenfalls eine Ballenpresse mit einer integrierten Verpackung eines Pressballens in zwei biegeelastischen Kunststoffhauben. Die beiden Kunststoffhauben werden vor dem Einfüllen und Pressen des Pressguts an der oberen und unteren Umreifungsplatte angelegt und zurückgeklappt. Nach der Ballenherstellung werden sie wieder vorgeklappt und über den in Pressstellung gehaltenen Ballen gestülpt, wobei anschließend der Pressballen mit einer Umreifung versehen wird.

Die EP 0 695 690 A offenbart eine konventionelle Ballenverpackung mit drei Folien, bestehend aus jeweils einer vor dem Pressen eingebrachten Deck- und Bodenfolie sowie einer Bauchbinde. In der einen Variante werden die Deck- und Bodenfolien an die seitlichen Ballenwände geklappt und anschließend die Bauchbinde mittels eines Folienvorhangs angelegt, wobei im Folgeschritt der Pressballen umreift wird. In einer anderen Variante wird die Umreifung nach Anlegen der Deck- und Bodenfolien angebracht und anschließend die Bauchbinde angelegt. Bei einer dritten Variante werden zwei Bauchbinden um 90° versetzt um den Pressballen geschlagen, wobei ggf. auf die Deck- und Bodenfolien verzichtet wird. Die Bauchbinden bzw. Folienvorhänge können als Schrumpffolie ausgebildet sein, die in einem nachfolgenden Schrumpfofen durch Wärmeeinwirkung auf den Ballen geschrumpft wird.

Die DE 39 41 139 A1 befasst sich mit der Verpackung von palettenlosen Stückgutstapeln in zwei Stretchtfolienhauben mit zwischenzeitlichem Wenden des Stapels, wobei die oberste Stapellage außenseitig parallele Nischen für die Aufnahme von Zinken eines Gabelstaplers hat. Hier wird auch eine zusätzliche Folienverstärkung eingebracht. Die Transportfähigkeit mit Gabelstaplern ist der Grund für die Verpackung des Stückgutstapels in zwei Stretchtfolienhauben.

Die WO 2005/042346 A1 richtet sich auf eine Verpackung von palettierten Stückgutstapeln mit einer einzelnen Stretchtfolienhaube, die aus einem Folienschlauch hergestellt wird. Die Stretchtfolienhaube wird von oben über den Stückgutstapel bewegt und bis zur Palette nach unten gezogen, wobei sie den Stückgutstapel vollständig einhüllt.

Die US 3,961,459 A und die EP 0 344 815 A beziehen sich ebenfalls auf die Verpackung von palettierten Stückgutstapeln mit einer Dehnhaube.

Es ist Aufgabe der vorliegenden Erfindung, eine bessere Verpackungstechnik mit besserer Ballenschonung und höherer Leistungsfähigkeit aufzuzeigen.

Die Erfindung löst diese Aufgabe mit den Merkmalen im Verfahrens- und Vorrichtungshauptanspruch. Die beanspruchte Verpackungstechnik mit der Überzieheinrichtung und der Dehnhaube hat den Vorteil, dass die Verpackung des Ballens nach seiner Fixierung, beispielsweise durch Anbringen einer Umreifung, erfolgt. Die Schrumpfverpackung mit der Dehnhaube kann damit wahlweise innerhalb oder außerhalb einer Ballenpresse stattfinden. Außerdem können mehrere Ballenpressen eine oder mehrere gemeinsame Verpackungseinrichtungen haben. Die Ballen können hochverdichtet und z.B. mit Presskräften von mehreren hundert Tonnen komprimiert sein.

Die vorbereitete Dehnhaube wird über den fixierten Ballen gelegt und legt sich durch die dehnelastischen Eigenschaften des Haubenmaterials beim Schrumpfen dicht an die Ballenoberfläche an. Die Dehnhaube wird aufgespannt und ggf. gerefft. Sie kann anschließend mit ihrem Boden voraus über den Ballen gestülpt werden, wobei sie umgeklappt und von innen nach außen gewendet wird und sich auf dem Ballen abrollt. Dies ist eine besonders günstige Anlegetechnik. Eine evtl. äußere Bodennaht kann durch das Wenden in eine geschützte Innenlage am Ballen gebracht werden. Die Dehnhaube kann kürzer als die bedeckte Ballenlänge sein, wobei der Ballen durch die Öffnung der Dehnhaube ragt.

Die Dehnhaube liegt außen auf einer Fixierung oder Umreifung, was Vorteile beim späteren Öffnen der Verpackung und der Umreifung mit sich bringt und ein Aufschlagen der unter hohem Druck stehenden Umreifungsbänder verhindern kann.

Der Pressballen kann mittels einer oder mehrerer Dehnhauben von einer allseitig dichten Umhüllung umschlossen sein. Durch die überlappende Anlage der Dehnhauben und einer evtl. anderen Teilumhüllung ergibt sich eine gegen Umgebungseinflüsse dichte Emballage oder Verpackung des Pressballens. Eine zusätzliche Fixierung der einen oder mehreren Dehnhauben untereinander oder auf dem Ballen kann entbehrlich sein.

Die Verpackungstechnik hat verschiedene wirtschaftliche Vorteile. Einerseits kann der Bauaufwand der Verpackungseinrichtung gegenüber herkömmlichen Konstruktionen reduziert werden, wobei auch eine maximale Auslastung einer für mehrere Ballenpressen vorgesehenen Verpackungseinrichtung erreicht werden kann. Außerdem können für die Dehnhauben kostengünstige Materialien, insbesondere dehnelastische Stretch-Folien aus Polyethylen verwendet werden, die billiger als andere Verpackungsfolien sind.

Wenn in einer Ballenpresse oder einer Ballenpressanlage unterschiedliche Ballenmaterialien verarbeitet werden, können Probleme mit einer Materialverschleppung und einer damit verbundenen Verunreinigung unter Materialvermischung der Pressballen entstehen. Die Erfindung sieht vor, mit einer geeigneten Einrichtung diesen Phänomenen im Zuführbereich zwischen der Ballenpresse und der Verpackungseinrichtung zu begegnen. Dies ist auf verschiedene Weise möglich. Mit einer Reinigungsvorrichtung im Zuführbereich und insbesondere im Bereich der Förderer, können etwaige Materialverschleppungen mit einer geeigneten Reinigungstechnik, z.B. durch Bürsten, Absaugen oder dgl. entfernt werden. Alternativ können sortenspezifische Ballenträger eingesetzt werden. Eine besonders günstige Möglichkeit ist die Anordnung einer Vorverpackungseinrichtung im Bereich der Ballenpresse.

Diese kann vor oder während der Fixierung des Pressballens eine Teilumhüllung anbringen. Hierbei kann insbesondere bei der Herstellung des Pressballens eine Bodenfolie angebracht, seitlich um einen Teilbereich des Pressballens geschlagen und anschließend mit einer Umreifung fixiert werden. Die Bodenfolie verhindert einen Ballenmaterialabtrag und damit eine Materialverschleppung. Außerdem kann die Teilumhüllung bereits einen ersten wesentlichen Bestandteil der Gesamtverpackung bilden, sodass es genügen kann, auf dem Pressballen anschließend nur eine Dehnhaube anzubringen, welche die vorhandene Teilumhüllung überlappt.

Wenn ein Pressballen nur in Dehnhauben verpackt werden soll, kann die Verpackungseinrichtung eine Wendeeinrichtung aufweisen, um Dehnhauben von verschiedenen Seiten her auf dem Pressballen anbringen und überstülpen zu können.

Die Verpackung eines Pressballens mit zwei Dehnhauben, die z.B. auf gegenüberliegenden Seiten des Ballens und außerhalb der Fixierung aufgebracht werden, hat besondere Vorzüge. Die Überlappungsstelle der Dehnhauben ist besonders dicht und schützt den Ballen sicher vor externen Einflüssen wie Feuchtigkeit, Nässe, Staub etc. Es können auch keine Fasern oder sonstige Kleinteile des Ballens herausfallen, was insbesondere eine Vermischung von Ballenmaterialien verhindert und Sortenreinheit auch während des Transports und der Lagerung des verpackten Ballens garantiert. Beim Entpacken des Ballens lassen sich die Dehnhauben sehr leicht separat und vor der Fixierung entfernen, ohne dass Materialreste der Verpackung am Pressballen verbleiben. Hierdurch ist auch eine Verunreinigung des Pressballen-Materials durch das Verpackungsmaterial ausgeschlossen.

Die Überzieheinrichtung kann eine Dehnhaube zunächst auf ein Übermaß dehnen und dann durch ein Überfahren des Pressballens und einen Abrollvorgang über den Pressballen an zumindest drei Seiten stülpen. Beim Überstülpen legt sich das elastisch schrumpfende Dehnhaubenmaterial dicht an die Ballenoberfläche an. Mittels einer geeigneten Herstellvorrichtung kann die Dehnhaube innerhalb der Verpackungseinrichtung aus einem Folienschlauch in besonders kostengünstiger Weise hergestellt werden. Hierbei können zur Anpassung an unterschiedliche Ballenformate die Haubenabmessungen variiert werden.

Die erfindungsgemäße Verpackungstechnik kann bei neuen Ballenpressen oder Ballenpressanlagen zum Einsatz kommen. Sie lässt sich auch an bestehenden Ballenpressen und Ballenpressanlagen nachrüsten und gegen vorhandene Verpackungseinrichtungen tauschen. Hierbei kann auch die Ballenlogistik umgerüstet werden, um von einer pressengebundenen Ballenverpackung zu einer zentralen Ballenverpackung zu kommen. Die mit der erfindungsgemäßen Verpackungstechnik verbundenen Kostenvorteile tragen die Investitionen.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen:
- Figur 1 und 2:: eine schematische Ansicht einer Ballenpressanlage mit mehreren Ballenpressen und einer gemeinsamen Verpackungseinrichtung in Draufsicht und in Seitenansicht gemäß Pfeil II von Figur 1,
- Figur 3:: eine abgebrochene und vergrößerte Seitenansicht der Verpackungseinrichtung in einer Variation zu Figur 2 und
- Figur 4:: eine weitere Variante der Verpackungseinrichtung in abgebrochener Seitenansicht.
- Figur 5 und 6:: eine schematische Ansicht einer Überzieheinrichtung in Seitenansicht und Draufsicht.

Die Erfindung betrifft eine Verpackungseinrichtung (1) und ein Verpackungsverfahren für hochverdichtete Pressballen (2). Die Erfindung betrifft ferner eine mit mindestens einer solchen Verpackungseinrichtung (1) ausgerüstete Ballenpresse (6) oder eine Ballenpressanlage (5) mit ein oder mehreren Ballenpressen (6).

Figur 1 zeigt in einem schematischen Ausführungsbeispiel eine Ballenpressanlage (5), die mehrere nebeneinander aufgereihte Ballenpressen (6) aufweist. In den Ballenpressen werden Pressballen (2) zwischen Pressstempeln unter sehr hohem Druck und mit Presskräften von z.B. 300 bis 500 Tonnen hergestellt und verdichtet.

Als Ballenmaterial kommen unterschiedliche Werkstoffe in Betracht. Dies können z.B. Faserwerkstoffe, insbesondere Kunstfasern in geschnittener Form als sog. Stapelfasern oder in längerer Form als sog. Tow sein. Alternativ kann das Ballenmaterial aus Naturfasern, z.B. Baumwolle oder dgl., in geschnittener oder in langer Form bestehen. Auch Zellstoff ist geeignet. Ferner können Abfälle, z.B. Textilabfälle aus einer Reissanlage, aber auch andere Materialien, bevorzugt Kleinteile, zum Einsatz kommen. Dies können auch pflanzliche Materialien sein.

Das Ballenmaterial wird in der Ballenpresse (6) verdichtet und zu einem Pressballen (2) geformt. Die Ballenpressen (6) können zu diesem Zwecke in beliebig geeigneter Weise als Vertikal- oder Horizontalpresse ausgebildet sein, z.B. entsprechend der DE 34 32 832 A1, EP 1 120 237 A2 oder WO 88/09748 A1.

Die hochverdichteten Pressballen (2) können mit einer Fixierung (3) versehen sein, die ihnen eine dauerhafte Form gibt und ein Aufspringen der entlasteten Pressballen (2) vor der nachfolgenden Verpackung verhindert. Die Fixierung (3) kann z.B. aus ein oder mehreren Umreifungen mit Kunststoff- oder Stahlbändern bestehen, die während der Ballenverpressung um den Pressballen (2) geschlungen werden. Alternativ sind auch andere Fixierungen möglich. Die Fixierung (3) kann außerdem wahlweise innerhalb der Ballenpresse (6) oder außerhalb mit einer entsprechenden Zusatzeinrichtung angebracht werden.

In der gezeigten Ausführungsform sind die Ballenpressen (6) über eine Fördereinrichtung (7) mit einer gemeinsamen Verpackungseinrichtung (1) verbunden. In Abwandlung der gezeigten Ausführungsform kann jede Ballenpresse (6) eine eigene Verpackungseinrichtung (1) haben. Ferner können auch innerhalb der Ballenpressanlage (5) Pressengruppen gebildet werden, denen jeweils eine Verpackungseinrichtung (1) zugeordnet ist. In der gezeigten Ausführungsform und den vorgenannten Varianten ist die Verpackungseinrichtung (1) außerhalb der ein oder mehreren Ballenpressen (6) angeordnet. In einer weiteren Abwandlung kann die Verpackungseinrichtung (1) auch in eine Ballenpresse (6) integriert werden, wobei die Ballenpresse (6) z.B. als Karussellpresse oder ähnlich wie in der WO 88/09748 A1 ausgebildet ist.

Die Verpackungseinrichtung (1) bringt eine Schrumpfverpackung in Form von mindestens einer Dehnhaube (4) auf dem Pressballen (2) an und weist hierfür eine Überzieheinrichtung (16) auf. Die Dehnhaube (4) besteht aus einem dehnelastischen Material, welches nach einem Dehnen von selbst wieder elastisch schrumpfen kann. Das Haubenmaterial kann z.B. ein dehnelastischer Kunststoff, insbesondere ein Polyethylen sein. Besonders günstig sind Kunststofffolien aus einem langkettigen Low-Density-Polyethylen, insbesondere LLDPE. Es können dehnbare Kunststofffolien für eine Schrumpffolienverpackung eingesetzt werden.

Werden die Dehnhauben (4) nach der Fixierung und außerhalb der Ballenpresse (6) aufgebracht, braucht das dehnelastische Material vorteilhafter Weise die beim Expandieren des Pressballens während der Entlastung in der Presse auftretenden Lokalkräfte und Lokaldehnungen nicht mitzumachen, die insbesondere zwischen den Fixierungen bzw. Umreifungen (8) auftreten. Das Verpackungsmaterial muss daher keine besonders hohe Zugefestigkeit aufweisen. Es können beispielsweise preisgünstige, dünne und homogene Kunststofffolien verwendet werden, die nicht über eingearbeitete Stützfasern oder -netze verfügen.

Die Dehnhaube (4) hat eine sackähnliche Form mit einer Öffnung (32), einem geschlossenen Boden (33) und einem Mantel (34). Die Dehnhaube (4) kann in beliebig geeigneter Weise hergestellt und auf dem Pressballen (2) appliziert werden. Vorzugsweise wird sie mit ihrer abgelängten Sackform vor der Applikation an den Pressballen (2) gebildet, gerefft und vorgedehnt und danach über den Pressballen (2) gestülpt. Die Länge der Dehnhaube (4) kann kürzer als die zu bedeckende Ballenlänge sein, so dass der Pressballen (2) nicht vollständig von der Dehnhaube (4) umschlossen wird und durch die Haubenöffnung (32) ragt.

Der üblicherweise längliche Pressballen (2) kann beim Anbringen der Dehnhaube (4) eine beliebig geeignete Lage haben. Dies kann z.B. eine liegende Lage wie in Figur 3 und 4 oder eine hochkant stehende Lage gemäß Figur 2 sein. Auch Schräglagen sind möglich. Die Dehnhaube (4) und der Ballen (2) werden relativ zueinander bewegt, was auf unterschiedliche Weise möglich ist. In der gezeigten Ausführungsform wird die Dehnhaube (4) relativ zum ruhenden Ballen (2) bewegt, was z.B. mit einer Vertikalbewegung geschieht.

Die Verpackungseinrichtung (1) weist eine Ballenaufnahme (20) an der Verpackungsstelle auf, die auf die Formgebung und die Handhabungserfordernisse eines Pressballens (2) angepasst ist und eine ausreichende Stabilität aufweist. Sie kann in einen Förderer eingebunden sein. Außerdem kann an der Ballenaufnahme (20) eine Stabilisierungseinrichtung (29) angeordnet sein, die den Pressballen (2) in einer vorgegebenen und verpackungsgünstigen Lage positioniert und stabil hält. Die Stabilisierungseinrichtung (29) kann insbesondere einen mit seiner Längsachse aufrecht stehenden Pressballen (2) stabilisieren und gegen Umfallen sichern.

Die Überzieheinrichtung (16) ist vorzugsweise derart ausgestaltet, dass sie die vorbereitete Dehnhaube (4) auf ein Übermaß weitet und über den auf der Ballenaufnahme (20) bereitstehenden Pressballen (2) stülpt. Hierbei kann die Dehnhaube (4) mit dem geschlossenen Boden (33) zum Ballen (2) hin bzw. nach unten und mit der Haubenöffnung (32) vom Ballen (2) weg bzw. nach oben weisen, wobei die Dehnhaube (4) beim Überstülpen über den Pressballen (2) mit dem geschlossenen Boden (33) zuerst auf der Ballenoberseite aufgelegt wird und anschließend umgeklappt oder gewendet wird, wobei die Haubenseitenwände (34) abgerollt und beim Umbiegen an die Ballenseitenwände angelegt werden. Beim Dehnen des Haubenmaterials können sowohl der Bodenbereich (33) in der horizontalen Ebene, als auch die seitlichen Haubenwände (34) in der Vertikalen gedehnt werden. Die Längs- und Umfangsdehnungen der Dehnhaube (4) können separat und weitgehend unabhängig voneinander eingestellt werden.

Die Überzieheinrichtung (16) kann z.B. gemäß der EP 0 344 815 A1 oder DE 42 35 409 C1 ausgebildet sein, wobei die Dehnhaube (4) mit der Haubenöffnung (32) zum Ballen (2) hin und nach unten ausgerichtet ist. Figur 4 deutet diese Variante schematisch an.

Bei der bevorzugten und in Figur 3 dargestellten Ausführungsform können die Ausbildung und Ausrichtung der Dehnhaube (4) anders sein. Die hier vereinfacht dargestellte Ausführungsform der Überzieheinrichtung (16) ist in Teilen ähnlich wie beim vorgenannten Stand der Technik ausgebildet und weist einen höhenbeweglichen und in seinem Querschnitt verstellbaren Dehnrahmen (18) mit einer Reffeinrichtung (19) auf. Der Dehnrahmen (18) kann aus mehreren, z.B. vier abgewinkelten Eckteilen bestehen, welche die Rahmenecken bilden und relativ zueinander nach zwei Seiten beweglich sind. Um diese Eckteile herum wird die Dehnhaube (4) mit ihren Seitenwänden (34) aufgespannt. An der Unterseite können die Eckteile durch ein Spannseil, eine Kette oder dgl. umlaufend verbunden sein, welche die Abrollkante oder Wendekante für die Seitenwände (34) der Dehnhaube (4) beim Überstülpen bildet. Der Dehnrahmen (18) ist in einem Maschinengestell mit entsprechenden Antrieben höhenverstellbar und in der Horizontalen nach zwei Richtungen seitenverstellbar gelagert. Der Dehnrahmen kann auf einem ein- oder mehrachsig, insbesondere vertikal und ggf. horizontal, beweglichen Schlitten (39) angeordnet sein.

Am Dehnrahmen (18) und insbesondere an den Eckteilen kann eine Reffeinrichtung (19) mit Reibrollen angeordnet sein, welche die Seitenwände (34) der Dehnhaube (4) hochzieht, dabei unter Verkürzung der Mantellänge faltet bzw. rafft und in die in Figur 3 gezeigte Ausgangsstellung mit nach oben weisender Haubenöffnung (32) bringt. Der Reffbereich (35) des Haubenmantels (34) wird auf dem Dehnrahmen (18) über dem Boden (33) gehalten. In der Ausgangsstellung liegt der Boden (33) der Dehnhaube (4) an der Unterkante des Dehnrahmens (18) dicht an und ist hier als Folienfläche aufgespannt.

Figur 3 zeigt auch die Absenkstellung, in der die Dehnhaube (4) auf der Ballenoberseite anliegt und bereits über einen Teil der Seitenwände gestülpt ist. In den Seitenansichten von Figur 2 bis 4 sind der Übersichtlichkeit halber die Pressballen (2) gegen ihrer in Figur 1 gezeigten Ursprungslage gedreht dargestellt, sodass auch die Fixierung (3) sichtbar ist.

Die Dehnhauben (4) können in beliebig geeigneter Weise vorbereitet und bereit gestellt werden. In der gezeigten Ausführungsform besitzt die Überzieheinrichtung (16) eine Herstellvorrichtung (17) für die Dehnhauben (4), die aus einem Stretchfolienschlauch (30) gebildet werden. Die Haubenbildung erfolgt hierbei unmittelbar vor der Haubenapplikation auf dem Ballen (2). Der stirnseitig offene Schlauch (30) wird hierbei von einem neben der Ballenaufnahme (20) angeordneten Coil (36) mit einer Greifeinrichtung vorzugsweise vertikal nach oben abgezogen und auf die vorgesehene Länge gebracht, wobei eine Schneid- und Schweißeinrichtung (31,41,42) den gestreckten Schlauch (30) am unteren Ende durchtrennt.

Die Schlauchöffnung des abgetrennten Schlauchstücks (30') wird an der Trennstelle mit einer Schweißnaht oder in anderer geeigneter Weise unter Bildung des Bodens (33) verschlossen. Das einseitig unten geschlossene Schlauchstück (30') befindet sich unterhalb des Dehnrahmens (18) seitlich neben dem Pressballen (2) und bildet die Dehnhaube (4). Der Schlauch (30) hat dabei einen Umfang und eine Weite, die kleiner als der Umfang und die Weite des Pressballens (2) sind, so dass die übergestülpte Dehnhaube (4) nach dem Schrumpfen immer noch gedehnt ist und dadurch elastisch und dicht am Pressballen (2) anliegt.

Das Handling des Schlauchs (30) und des abgetrennten Schlauchstücks (30') ist beispielhaft in den Figuren 5 und 6 dargestellt. Es geschieht bevorzugt über eine Abzugeinrichtung (40) in Kombination mit einer Greifeinrichtung. Die Greifeinrichtung besteht vorzugsweise aus mehreren Fingern (37), die auf einem vertikal und horizontal beweglichen Schlitten (38) angeordnet sind. Die Abzugeinrichtung (40) fördert das freie Ende eines auf dem Coil (36) gelagerten Schlauchs (30) in den Zugriffsbereich der Greifeinrichtung. An der Abzugeinrichtung (40) sind bevorzugt eine Schneid- oder Trenneinrichtung (41) und eine Schweißeinrichtung (42) angeordnet. In der Abziehstellung (A) kann das offene Ende des Schlauchs (30) oder des abgetrennten Schlauchstücks (30') von den Fingern (37) in einer zusammengefahrenen Position aufgenommen werden. Der Schlauch kann schon innerhalb der Abzugeinrichtung (40) oder erst nach dem Herausziehen auf eine geeignete Länge abgetrennt werden, wobei dann das Schlauchstück (30') entsteht. Das Schlauchstück (30') wird bevorzugt nach dem Abtrennen am unteren Ende durch die Schweißeinrichtung (42) verschlossen.

Die Herstellvorrichtung (17) zieht im Übergang von der Abziehstellung (A) zur Zuführstellung (B) mit bevorzugt vier zugestellten Fingern (37) die obere Schlauchöffnung auseinander und bildet eine im Querschnitt der Kontur des zusammengefahrenen Dehnrahmens (18) entsprechende Dehnhaubenöffnung (32). Die Finger (37) übergeben anschließend die geöffnete Dehnhaube (4) von unten her an den eingefahrenen Dehnrahmen (18), wobei die Dehnhaube (4) bzw. das Schlauchstück (30') sich mit Luft füllt, aufbläht und entfaltet. Der Dehnrahmen (18) und/oder ein Schlitten (38) mit den Fingern (37) können Seitenbewegungen und Hubbewegungen ausführen. Am Dehnrahmen (18) wird die übergebene Dehnhaube (4) mit der Reffeinrichtung (19) außenseitig aufgenommen und balgartig an der Seitenwandung des Dehnrahmens (18) aufgefaltet und anschließend durch ein Spreizen des Dehnrahmens (18) noch weiter auf das zum Überstülpen benötigte Maß gedehnt. Die Innenfläche des gespreizten Dehnrahmens (18) ist etwas größer als die Ballenstirnfläche.

Die Dehnhaube (4) weist mit ihrem Boden (33) zum Ballen (2) hin und mit ihrer Öffnung (32) vom Ballen (2) weg. Bei der Relativbewegung zwischen Dehnrahmen (18) und Ballen (2) trifft zuerst der Boden (33) mit seiner Außenseite auf den Ballen (2), wobei während der Weiterbewegung die Dehnhaube (4) umgeklappt und gewendet wird. Die ursprünglich oben befindliche Haubenöffnung (32) liegt am Ende der Aufzieh- und Stülpbewegung unten. Während der Relativbewegung wird der gereffte Mantelbereich (34,35) vom Dehnrahmen (18) nach und nach abgezogen und am unteren Dehnrahmenrand bzw. der dortigen Abroll- oder Wendekante um 180° umgelenkt sowie an die Ballenseitenwand schrumpfend angelegt.

Beim Überstülpen der Dehnhaube (4) kann der Abstand zwischen dem Dehnrahmen (18) und den Seiten des Pressballens (2) sehr klein gewählt werden. Hierdurch kann die Dehnhaube (4) mit einer großen Restdehnung und den damit verbundenen größeren Anlagekräften auf dem Pressballen (2) aufgebracht werden, was für die Haltbarkeit der Verpackung vorteilhaft ist. Die Seitenwände (34) der Dehnhaube (4) werden während des gesamten Überziehvorganges um den Dehnrahmen (18) geführt und können auch zum Ende des Überziehvorganges mit den Materialkanten auf dem Pressballen angelegt werden, was eine kontrollierte Längsdehnung des Haubentriaterial über die gesamte seitliche Anlagefläche ermöglicht. Ein unkontrolliertes Aufschnappen der Dehnhaube (4) am Ende des Überziehvorganges kann verhindert werden, was eine höhere Genauigkeit bei der Positionierung der Dehnhaube ermöglicht.

Die Verpackungseinrichtung (1) kann in der einfachsten Variante den Pressballen (2) mit einer einzelnen Dehnhaube (4) umgeben, wobei zumindest ein Teilbereich des Pressballens (2) unbedeckt oder frei bleibt.

Die Verpackungseinrichtung (1) ermöglicht alternativ die Bildung einer vollständigen Umhüllung oder Verpackung (26) des Pressballens (2). Die Umhüllung (26) kann aus mehreren Dehnhauben (4) bestehen, die von verschiedenen, z.B. von gegenüber liegenden, Seiten und mit gegenseitiger Überlappung um den Pressballen (2) gelegt werden. Alternativ kann der Pressballen (2) bereits eine Teilumhüllung (11) aufweisen, z.B. eine Bodenfolie, die den Boden und die abgrenzenden Seitenwände bis zu einer gewissen Höhe dicht umschließt. Diese Teilumhüllung (11) wird nachfolgend näher erläutert.

Wenn der Pressballen (2) in mehrere Dehnhauben (4) eingepackt werden soll, weist die Verpackungseinrichtung (1) eine Wendeeinrichtung (21) für Pressballen (2) auf. Die Wendeeinrichtung (21) kann in unterschiedlicher Weise ausgebildet sein und z.B. den Pressballen (2) auf der Ballenaufnahme (20) ein oder mehrmals und ggf. nach verschiedenen Richtungen wenden.

Im gezeigten Ausführungsbeispiel hat die Wendeeinrichtung (21) aus Zeit- und Kapazitätsgründen eine andere Ausgestaltung und besteht aus einem Förderer (22), der die Verpackungseinrichtung (1) umschließt und im wesentlichen U-förmig ausgebildet ist, wobei er mit seinen Enden vor und hinter der Verpackungseinrichtung (1) an einen dortigen Förderer (13) angeschlossen ist. Am Förderer (22) sind ein oder mehrere Kippvorrichtungen (23) für einen Pressballen (2) angeordnet, die sich z.B. an den Eckstellen des Förderers (22) befinden und dort den vom einen Förderast ankommenden Pressballen (2) umkippen und dabei auf den im Winkel anschließenden nächsten Förderast kippen. Figur 1 zeigt diese Anordnung und verdeutlicht die Umlaufrichtung durch Pfeile. Der gewendete Pressballen (2) wird dadurch wieder zum Eingang der Verpackungseinrichtung (1) transportiert und kann anschließend an einer anderen Ballenseite, insbesondere an seiner freien und von der ersten Dehnhaube (4) nicht bedeckten Seite bzw. Unterseite, mit einer zweiten und ggf. weiteren Dehnhauben (4) versehen werden.

Wie Figur 1 in der Draufsicht verdeutlicht, sind die eine oder mehrere Ballenpressen (6) durch eine Fördereinrichtung (7) mit der Verpackungseinrichtung (1) verbunden. Die Fördereinrichtung (7) kann in beliebig geeigneter Weise ausgebildet sein. In der gezeigten Ausführungsform sind an den aufgereihten Ballenpressen (6) parallele Ausgabeförderer (8) angeordnet, die am einen Ende eine Entladevorrichtung (12) zur Ballenentnahme aus der Ballenpresse (6) aufweisen und am anderen Ende an einen Querförderer (9) angeschlossen sind. Der Querförderer (9) bildet eine Art Rangierbahn und ist seinerseits an einen Förderer (13) angeschlossen, mit dem die Pressballen (2) zur Verpackungseinrichtung (1) und von dort weiter zu einer Ausgabestation oder dgl. transportiert werden. Die Förderer können in beliebig geeigneter Weise konstruktiv ausgebildet sein. Der Transport- und Förderbereich zwischen den Ballenpressen (6) und der Verpackungseinrichtung (1) wird als Zuführbereich (24) bezeichnet und reicht bis in die Vorrichtungen (1,6).

Wie Figur 2 in einer schematischen Seitendarstellung verdeutlicht, kann im Zuführbereich (24) eine Überwachungseinrichtung (27) angeordnet sein, welche die Pressballenqualität überprüft und evtl. Ausschluss feststellt. Hierdurch kann insbesondere festgestellt werden, ob ein Pressballen (2) nicht ausreichend fixiert und aufgebrochen ist. Ein solcher Pressballen (2) kann über die Fördereinrichtung (7) ausgesondert werden. Er kann ggf. auch an einer Zusatzstation noch einmal umreift oder anderweitig fixiert werden. Auch andere Ausschlussgründe können in einer solchen Zusatzstation (nicht dargestellt) behoben werden.

Hinter der Verpackungseinrichtung (1) kann eine weitere Überwachungseinrichtung (28) angeordnet sein, welche die Verpackungsqualität prüft und insbesondere feststellt, ob die ein oder mehreren Dehnhauben (4) dicht um den Pressballen (2) schließen oder ob sie aufgebrochen oder aufgetrennt sind. In einem solchen Fall kann der Pressballen (2) über einen geeigneten Zusatzförderer (nicht dargestellt) wieder in den Zuführbereich (24) zurückgebracht und erneut der Verpackungseinrichtung (1) zugeführt werden.

Wenn in einer einzelnen Ballenpresse (6) oder in einer Ballenpressanlage (5) mit mehreren Ballenpressen (6) verschiedene Ballenmaterialien verarbeitet werden, die aus Qualitätsgründen sortenrein gehalten werden sollen, kann ein Verschleppungsproblem im Zuführbereich (24) bestehen. Während des Ballentransports können sich durch Abrieb oder dgl. Ballenpartikel lösen und im Förderbereich ablegen, wo sie unter Umständen von einem anderen Pressballen aus einem anderen Material wieder aufgenommen werden können und dann die unerwünschte Verunreinigung oder eine Materialvermischung bilden. Dem kann durch eine Einrichtung (15) zur Vermeidung von Verunreinigungen und/oder Vermischungen von Ballenmaterialien begegnet werden, die bevorzugt der Verpackungseinrichtung (1) zugeordnet ist. Die Einrichtung (15) kann in unterschiedlicher Weise ausgebildet sein.

Figur 2 zeigt eine erste Variante, in der die Einrichtung (15) eine Reinigungsvorrichtung (25) für den Zuführbereich (24) der Pressballen (2) aufweist. Mit der Reinigungsvorrichtung (25) können die Transportwege und die dortigen Kontaktstellen der Pressballen (2) sauber gehalten werden. Die Reinigungsvorrichtung (25) kann ein oder mehrere Saugeinrichtungen beinhalten, die an der Fördereinrichtung (7) angeordnet sind und dort etwaige abgelöste Ballenmaterialien, insbesondere Ballenfasern ansaugen und abtransportieren. Alternativ ist es möglich, die Bestandteile der Fördereinrichtung (7), z.B. Förderbänder, Förderrollen oder dgl. mit Bürsten oder anderen Reinigungsgeräten zu säubern und von Ballenmaterialien zu befreien.

Figur 3 verdeutlicht eine weitere Variante der Einrichtung (15). In diesem Fall werden mehrere Ballenträger (14) eingesetzt, welche die Pressballen (2) schützend aufnehmen und den jeweiligen Materialsorten zugeordnet sind. Dies ermöglicht einen sortenreinen Transport der Pressballen (2). Die Ballenträger (14) zirkulieren innerhalb der Anlage und werden durch eine geeignete Einrichtung von der Verpackungseinrichtung (1) nach der Ballenentladung zurück zur Fördereinrichtung (7) und in den Zuführbereich (24) gebracht. Die Ballenträger (14) sind z.B. als Platten oder Wannen ausgebildet, die einen Pressballen (2) mit seitlichem Überstand aufnehmen und auch etwaig sich ablösendes Ballenmaterial aufnehmen. Die Fördereinrichtung (7) wird dadurch vor Verunreinigungen geschützt. Die Ballenträger (14) können an einer geeigneten Stelle bei Bedarf gereinigt werden. Die Pressballen (2) bleiben bis zum endgültigen Verlassen der Verpackungseinrichtung (1) auf den Ballenträgern (14). Die Ballenträger (14) können auch im Bereich der Wendeeinrichtung (21) noch mitgeführt werden.

In einer weitere Variante der Einrichtung (15) können die Pressballen (2) bereits frühzeitig und vor Aufgabe an den Zuführbereich (24) mit der eingangs erwähnten Teilumhüllung (11) versehen werden. Dies kann z.B. die genannt Bodenhülle oder Bodenfolie sein, die während der Ballenherstellung bereits eingebracht wird und den Pressballen (2) zumindest an der Unterseite und vorzugsweise auch an einem Teilbereich der angrenzenden Ballenseitenwände schützend und dicht bedeckt. Die Teilumhüllung (11) kann von der Umreifung oder einer anderen Fixierung (3) außenseitig umgeben und am Pressballen (2) festgehalten werden.

Zur Anbringung der Teilumhüllung (11) weist die Verpackungseinrichtung (1) eine Vorverpackungseinrichtung (10) auf, die einen oder mehreren Ballenpressen (6) zugeordnet ist. Die Vorverpackungseinrichtung (10) kann z.B. entsprechend der DE 40 15 642 A1 oder der WO 88/09748 A1 ausgebildet sein. Anstelle einer Bodenfolie kann auch eine Deckfolie angebracht werden, wobei der Pressballen (2) vor der Aufgabe an die Fördereinrichtung (7) gewendet und mit der Umhüllung (11) zur Fördereinrichtung (7) ausgerichtet wird.

Figur 4 verdeutlicht diese Anordnung und zeigt außerdem die Möglichkeit, bei der Existenz einer solchen Teilumhüllung (11) mit nur einer Dehnhaube (4) zur Bildung einer vollständigen Umhüllung (26) auskommen zu können. Wenn eine Bodenhülle (11) genügend weit nach oben gezogen ist, genügt eine einzelne Dehnhaube (4), die mit Überlappung übergestülpt wird. An der Überlappungsstelle zwischen den Verpackungsteilen (4,11) ist die Umhüllung (26) dicht geschlossen. Bei einer solchen Ausgestaltung kann sich die Fixierung (3) z. T. außerhalb der Umhüllung (26) befinden. Ein teilweises Freiliegen der Umreifungen oder anderen Fixierungen (3) kann für das spätere Öffnen von Vorteil sein. Die Umreifungen werden zu einem großen Teil noch von der Dehnhaube (4) umgeben und dadurch in einem großen Bereich festgehalten, wodurch ein umfallträchtiges unkontrollierbares Aufspringen und Wegfliegen der Umreifungen verhindert wird.

Abwandlungen der gezeigten und beschriebenen Ausführungsformen sind in verschiedener Weise möglich. Die Verpackungseinrichtung (1) kann konstruktiv anders ausgebildet und an anderer Stelle positioniert sein. Die Dehnhauben (4) können anderweitig hergestellt und bereit gestellt werden. Die Dehnhauben (4) können auch auf andere Weise auf dem Pressballen (2) appliziert werden. Das Überstülpen der beschriebenen Art hat allerdings den Vorteil, dass die Schweißnaht am Haubenboden sich an der Innenseite befindet und zum Pressballen (2) gekehrt ist. Sie ist dadurch gegen negative Einwirkungen von außen gesichert. Ferner können die Ballenpressen (6) in beliebig anderer Weise konstruktiv ausgebildet und angeordnet sein. Die Kinematik der Relativbewegung von Pressballen (2) und Dehnhaube (4) kann variiert werden, indem bei der Haubenapplikation beide relativ zueinander bewegt werden oder alternativ der Pressballen (2) relativ zur ruhenden Dehnhaube (4) und dem ruhenden Dehnrahmen (18) bewegt wird. Auch das Dehnhaubenmaterial kann variieren und muss keine Kunststofffolie sein.

### BEZUGSZEICHENLISTE

- 1: Verpackungseinrichtung
- 2: Pressballen
- 3: Fixierung, Umreifung
- 4: Dehnhaube, Stretchfolienhaube
- 5: Ballenpressanlage
- 6: Ballenpresse
- 7: Fördereinrichtung
- 8: Ausgabeförderer
- 9: Querförderer
- 10: Vorverpackungseinrichtung
- 11: Teilumhüllung, Bodenhülle, Bodenfolie
- 12: Entladevorrichtung
- 13: Förderer
- 14: Ballenträger
- 15: Einrichtung zur Vermeidung von Ballenverunreinigung
- 16: Überzieheinrichtung
- 17: Herstellvorrichtung für Dehnhaube
- 18: Dehnrahmen
- 19: Reffeinrichtung
- 20: Ballenaufnahme
- 21: Wendeeinrichtung
- 22: Förderer
- 23: Kippvorrichtung
- 24: Zuführbereich
- 25: Reinigungsvorrichtung
- 26: Umhüllung
- 27: Überwachungseinrichtung
- 28: Überwachungseinrichtung
- 29: Stabilisierungseinrichtung
- 30: Schlauch, Stretchfolienschlauch
- 30': abgetrenntes Schlauchstück
- 31: Schneid- und Schweißeinrichtung
- 32: Öffnung
- 33: Boden
- 34: Mantel

- 35: Reffbereich
- 36: Coil
- 37: Finger
- 38: Schlitten (für Finger)
- 39: Schlitten (für Dehnrahmen)
- 40: Abzugeinrichtung
- 41: Schneid- oder Trenneinrichtung
- 42: Schweißeinrichtung

- A: Abziehstellung
- B: Zuführstellung

## Patentansprüche

1. Ballenpressanlage mit mindestens einer Ballenpresse (6) zum Erzeugen hochverdichteter und mit einer Fixierung (3) versehener Pressballen (2) und mit mindestens einer Verpackungseinrichtung (1) zum Anbringen einer Schrumpfverpackung an den Pressballen (2), **dadurch**
**gekennzeichnet, dass** die Verpackungseinrichtung (1) eine Überzieheinrichtung (16) zum Anbringen einer Schrumpfverpackung mit mindestens einer vorbereiteten und abgelängten sackähnlichen Dehnhaube (4) aus einem dehnelastischen Material auf dem Pressballen (2) aufweist.

2. Ballenpressanlage nach Anspruch 1, **dadurch gekennzeichnet, dass** die Ballenpressanlage (5) eine oder mehrere Ballenpresse(n) (6) mit jeweils einer zugeordneten Verpackungseinrichtung (1) aufweist, wobei die Verpackungseinrichtung (1) in eine Ballenpresse (6) integriert ist oder die Verpackungseinrichtung (1) mit einer oder mit mehreren Ballenpresse(n)(6) durch eine Fördereinrichtung (7) für Pressballen (2) verbunden ist.

3. Ballenpressanlage nach Anspruch 1 oder 2, **dadurch gekennzeichnet, dass** die Verpackungseinrichtung (1) eine Wendeeinrichtung (21) für den Pressballen (2) aufweist.

4. Ballenpressanlage nach Anspruch 1, 2 oder 3, **dadurch gekennzeichnet, dass** die Überzieheinrichtung (16) eine Herstellvorrichtung (17) für die Dehnhaube (4) aus einem dehnbaren Schlauch (30), insbesondere einem Stretchfolienschlauch aufweist.

5. Ballenpressanlage nach Anspruch 4 **dadurch gekennzeichnet, dass** die Herstellvorrichtung (17) eine Einrichtung zum Abziehen und Handhaben des Schlauchs (30) sowie eine Schneid- und Schweißeinrichtung (31) zur Haubenbildung aufweist.

6. Ballenpressanlage nach einem der vorhergehenden Ansprüche, **dadurch gekennzeichnet, dass** die Überzieheinrichtung (16) einen beweglichen und verstellbaren Dehnrahmen (18) zum Dehnen und Überstülpen der Dehnhaube (4) über den Pressballen (2) aufweist.

7. Ballenpressanlage nach Anspruch 6, **dadurch gekennzeichnet, dass** die Überzieheinrichtung (16) bewegliche Finger (37) zum Öffnen und zur Übergabe der geöffneten Dehnhaube (4) an den Dehnrahmen (18) aufweist, wobei die Dehnhaube (4) mit ihrem geschlossenen Boden (33) zum Pressballen (2) hin weisend und mit ihrer Haubenöffnung (32) vom Pressballen (2) weg weisend an der Überzieheinrichtung (16) angeordnet ist.

8. Ballenpressanlage nach Anspruch 6 oder 7 **dadurch gekennzeichnet, dass** der Dehnrahmen (18) eine Reffeinrichtung (19) aufweist.

9. Ballenpressanlage nach einem der vorhergehenden Ansprüche, **dadurch gekennzeichnet, dass** die Verpackungseinrichtung (1) eine Einrichtung (15) zur Vermeidung von Verunreinigung und/oder Vermischung von Ballenmaterialien aufweist.

10. Ballenpressanlage nach einem der vorhergehenden Ansprüche, **dadurch gekennzeichnet, dass** die Verpackungseinrichtung (1) mehrere sortenspezifische bewegliche Ballenträger (14) aufweist.

11. Ballenpressanlage nach einem der vorhergehenden Ansprüche, **dadurch gekennzeichnet, dass** die Verpackungseinrichtung (1) mindestens eine Überwachungseinrichtung (27,28) für den Pressballen (2) und/oder dessen Verpackung aufweist.

12. Ballenpressanlage nach einem der vorhergehenden Ansprüche, **dadurch gekennzeichnet, dass** die Verpackungseinrichtung (1) eine Vorverpackungseinrichtung (10) aufweist, die den Pressballen (2) vor oder nach dem Fixieren mit einer Teilumhüllung (11) versieht.

13. Verfahren zum Verpacken von hochverdichteten und mit einer Fixierung (3) versehenen Pressballen (2) in einer Ballenpressanlage (5) mit einer Schrumpfverpackung, **dadurch**
**gekennzeichnet, dass** der Pressballen (2) innerhalb oder außerhalb einer Ballenpresse (2) mit einer Dehnhauben-Schrumpfverpackung versehen wird, wobei mittels einer Überzieheinrichtung (16) mindestens eine vorbereitete und abgelängte sackähnliche Dehnhaube (4) aus einem dehnelastischen Material auf dem Pressballen (2) angebracht wird, wobei die Dehnhaube (4) geweitet und über den Pressballen (2) gestülpt wird.

14. Verfahren nach Anspruch 13, **dadurch gekennzeichnet, dass** am Pressballen (2) eine geschlossene Umhüllung (26) angebracht wird, wobei der Pressballen (2) nach Anbringen einer ersten Dehnhaube (4) gewendet und an der freien Seite mit einer weiteren Dehnhaube (4) umhüllt wird.

15. Verfahren nach Anspruch 13, **dadurch gekennzeichnet, dass** am Pressballen (2) eine geschlossene Umhüllung (26) angebracht wird, wobei am Pressballen (2) vor oder nach dem Fixieren eine Teilumhüllung (11) und anschließend eine Dehnhaube (4) mit Überlappung der Teilumhüllung (11) angebracht wird.

## Claims

1. Baling press plant having at least one baling press (6) for producing highly compressed pressed bales (2) that are provided with a fixing (3), and having at least one packaging device (1) for applying a shrink wrap to the pressed bale (2), **characterized in that** the packaging device (1) has a drawing-over device (16) for applying to the pressed bale (2) a shrink wrap having at least one prepared, bag-like stretch hood (4) which is cut to length and is made of an elastically stretchable material.

2. Baling press plant according to Claim 1, **characterized in that** the baling press plant (5) has one or more baling press(es) (6) each having an associated packaging device (1), wherein the packaging device (1) is integrated into a baling press (6) or the packaging device (1) is connected to one or more baling press(es) (6) by a conveying device (7) for pressed bales (2).

3. Baling press plant according to Claim 1 or 2, **characterized in that** the packaging device (1) has a turning device (21) for the pressed bale (2).

4. Baling press plant according to Claim 1, 2 or 3, **characterized in that** the drawing-over device (16) has a production arrangement (17) for the stretch hood (4) made of a stretchable flexible tube (30), in particular a stretch-film flexible tube.

5. Baling press plant according to Claim 4, **characterized in that** the production arrangement (17) has a device for drawing off and manipulating the flexible tube (30) and a cutting and welding device (31) for forming the hood.

6. Baling press plant according to one of the preceding claims, **characterized in that** the drawing-over device (16) has a movable and adjustable stretching frame (18) for stretching and pulling the stretch hood (4) over the pressed bale (2).

7. Baling press plant according to Claim 6, **characterized in that** the drawing-over device (16) has movable fingers (37) for opening and for transferring the opened stretch hood (4) to the stretching frame (18), wherein the stretch hood (4) is arranged on the drawing-over device (16) with its closed bottom (33) directed towards the pressed bale (2) and its hood opening (32) directed away from the pressed bale (2).

8. Baling press plant according to Claim 6 or 7, **characterized in that** the stretching frame (18) has a reefing device (19).

9. Baling press plant according to one of the preceding claims, **characterized in that** the packaging device (1) has a device (15) for avoiding contamination and/or mixing of bale materials.

10. Baling press plant according to one of the preceding claims, **characterized in that** the packaging device (1) has a plurality of type-specific movable bale carriers (14).

11. Baling press plant according to one of the preceding claims, **characterized in that** the packaging device (1) has at least one monitoring device (27, 28) for the pressed bale (2) and/or the packaging thereof.

12. Baling press plant according to one of the preceding claims, **characterized in that** the packaging device (1) has a pre-packaging device (10), which provides the pressed bale (2) with a sub-wrapper (11) before or after fixing.

13. Method for packaging with a shrink wrap highly compressed pressed bales (2), which are provided with a fixing (3), in a baling press plant (5), **characterized in that** the pressed bale (2) is provided inside or outside a baling press (6) with a stretch-hood shrink wrap, wherein, by means of a drawing-over device (16), at least one prepared, bag-like stretch hood (4) which is cut to length and is made of an elastically stretchable material is applied to the pressed bale (2), wherein the stretch hood (4) is widened and pulled over the pressed bale (2).

14. Method according to Claim 13, **characterized in that** a closed wrapper (26) is applied to the pressed bale (2), wherein the pressed bale (2) is turned after the application of a first stretch hood (4) and the free side is wrapped with a further stretch hood (4).

15. Method according to Claim 13, **characterized in that** a closed wrapper (26) is applied to the pressed bale (2), wherein, before or after fixing, a sub-wrapper (11) is applied to the pressed bale (2) and subsequently a stretch hood (4) which overlaps the sub-wrapper (11) is applied.

## Revendications

1. Installation de presse à balles avec au moins une presse à balles (6) destinée à produire des balles pressées (2) hautement comprimées et munies d'une fixation (3) et avec au moins un dispositif d'emballage (1) destiné à appliquer un emballage rétractile sur les balles pressées (2), **caractérisée en ce que** le dispositif d'emballage (1) présente un dispositif de recouvrement (16) destiné à appliquer un emballage rétractile avec au moins une hotte expansible (4) en forme de sac, préparée et coupée à longueur, en un matériau élastiquement expansible sur la balle pressée (2).

2. Installation de presse à balles selon la revendication 1, **caractérisée en ce que** l'installation de presse à balles (5) présente une ou plusieurs presse(s) à balles (6) avec chaque fois un dispositif d'emballage associé (1), dans lequel le dispositif d'emballage (1) est intégré dans une presse à balles (6) ou le dispositif d'emballage (1) est relié à une ou à plusieurs presse(s) à balles (6) par un dispositif de transport (7) pour balles pressées (2).

3. Installation de presse à balles selon la revendication 1 ou 2, **caractérisée en ce que** le dispositif d'emballage (1) présente un dispositif de retournement (21) pour la balle pressée (2).

4. Installation de presse à balles selon la revendication 1, 2 ou 3, **caractérisée en ce que** le dispositif de recouvrement (16) présente un dispositif de fabrication (17) pour la hotte expansible (4) en une gaine expansible (30), en particulier une gaine de film étirable.

5. Installation de presse à balles selon la revendication 4, **caractérisée en ce que** le dispositif de fabrication (17) présente un dispositif permettant de retirer et manipuler la gaine (30) ainsi qu'un dispositif de coupe et de soudage (31) pour la formation de la hotte.

6. Installation de presse à balles selon l'une quelconque des revendications précédentes, **caractérisée en ce que** le dispositif de recouvrement (16) présente un cadre expansible mobile et réglable (18) pour dilater et coiffer la hotte expansible (4) au-dessus de la balle pressée (2).

7. Installation de presse à balles selon la revendication 6, **caractérisée en ce que** le dispositif de recouvrement (16) présente des doigts mobiles (37) pour ouvrir et transférer la hotte expansible ouverte (4) sur le cadre expansible (18), dans laquelle la hotte expansible (4) est disposée sur le dispositif de recouvrement (16) avec son fond fermé (33) orienté vers la balle pressée (2) et avec son ouverture de hotte (32) orientée à l'inverse de la balle pressée (2).

8. Installation de presse à balles selon la revendication 6 ou 7, **caractérisée en ce que** le cadre expansible (18) présente un dispositif de ferlage (19).

9. Installation de presse à balles selon l'une quelconque des revendications précédentes, **caractérisée en ce que** le dispositif d'emballage (1) présente un dispositif (15) pour éviter la pollution et/ou le mélange de matériaux de balles.

10. Installation de presse à balles selon l'une quelconque des revendications précédentes, **caractérisée en ce que** le dispositif d'emballage (1) présente plusieurs supports de balles (14) mobiles et spécifiques selon le type.

11. Installation de presse à balles selon l'une quelconque des revendications précédentes, **caractérisée en ce que** le dispositif d'emballage (1) présente au moins un dispositif de surveillance (27, 28) pour la balle pressée (2) et/ou son emballage.

12. Installation de presse à balles selon l'une quelconque des revendications précédentes, **caractérisée en ce que** le dispositif d'emballage (1) présente un dispositif de pré-emballage (10), qui munit la balle pressée (2) d'une enveloppe partielle (11), avant ou après la fixation.

13. Procédé pour emballer des balles pressées (2) hautement comprimées et munies d'une fixation (3) dans une installation de presse à balles (5) avec un emballage rétractile, **caractérisé en ce que** l'on munit la balle pressée (2), à l'intérieur ou à l'extérieur d'une presse à balles (6), d'un emballage rétractile formant hotte expansible, dans lequel on applique sur la balle pressée (2), au moyen d'un dispositif de recouvrement (16), une hotte expansible (4) en forme de sac, préparée et coupée à longueur, en un matériau élastiquement expansible, dans lequel on élargit la hotte expansible (4) et on la coiffe au-dessus de la balle pressée (2).

14. Procédé selon la revendication 13, **caractérisé en ce que** l'on applique sur la balle pressée (2) une enveloppe fermée (26), dans lequel, après l'application d'une première hotte expansible (4), on retourne la balle pressée (2) et on enveloppe son côté libre avec une autre hotte expansible (4).

15. Procédé selon la revendication 13, **caractérisé en ce que** l'on applique sur la balle pressée (2) une enveloppe fermée (26), dans lequel on applique sur la balle pressée (2), avant ou après la fixation, une enveloppe partielle (11) et ensuite une hotte expansible (4) en chevauchement avec l'enveloppe partielle (11).
